# EUROPÄISCHE PATENTSCHRIFT

(11) **EP 1 649 781 B1**
(45) Veröffentlichungstag und Bekanntmachung des Hinweises auf die Patenterteilung: **12.01.2011**
(21) Anmeldenummer: 05107137.1
(22) Anmeldetag: 02.08.2005
(51) Int. Cl.: A47B 88/00, B42F 15/00, F16B 12/40

(54) **Rahmengestell eines Schubkastens**
A drawer suspension frame
Bâti de suspension d'un tiroir

(30) Priorität: 20.10.2004 DE 202004016211 U
(43) Veröffentlichungstag der Anmeldung: 26.04.2006
(62) Teilanmeldung aus: 10170367.6
(73) Patentinhaber: Paul Hettich GmbH & Co. KG, 32278 Kirchlengern (DE)
(72) Erfinder: Wilke, Jürgen, 32257, Bünde (DE); Behrmann, Gunter, 32278, Kirchlengern (DE); Klausing, Matthias, 32278, Kirchlengern (DE); Tilman, Thomas, 30449, Hannover (DE)
(74) Vertreter: Dantz, Jan Henning

(56) Entgegenhaltungen:
- EP-A- 1 166 680
- EP-A- 1 172 569
- DE-A1- 3 539 294
- DE-U1- 9 201 801
- FR-A- 2 312 215
- US-A- 5 466 061
- US-B1- 6 364 133

## Beschreibung

Die vorliegende Erfindung betrifft ein Rahmengestell für einen einen Boden, eine Rückwand und eine Sichtblende aufweisenden Schubkasten, mit mindestens zwei senkrecht zum Boden stehenden Eckstücken und zwei parallel und mit Abstand zueinander und rechtwinklig zur Längsersteckung der Eckstücke verlaufenden, an diesen formschlüssig befestigten Seitenleisten, wobei jede Seitenleiste als zumindes Teil-Hohlprofil ausgebildet ist und ein Rastfenster aufweist, in das eine eingesteckte Rastnase eines mit dem Eckstück verbundenen Anschlussteiles eingreift, das das Rahmengestell Halteplatten umfasst, mittels derer die Seitenleisten an der Sichtblende oder der Rückwand befestigbar sind und jede Halteplatte an der Sichtblende bzw. der Rückwand mittels Schrauben, Dübeln oder Klipsen befestigbar ist.

Ein Rahmengestell der gattungsgemäßen Art ist aus der DE 92 01 801 U1 bekannt.

Bei der vorbekannten Konstruktion sind an der Sichtblende eines Schubkastens mit dem Bezugszeichen 60 versehene Halteelemente für die Seitenleisten vorgesehen, die als Aufnahmekappen bezeichnet sind und jeweils eine Einstecköffnung aufweisen, welche in Längsrichtung der Seitenleisten verläuft.

Demzufolge können die Seitenleisten nur in ihrer Längsrichtung in die au der Sichtblende vormontierten Aufnahmekappen eingeführt werden, was montagemäßig zur Folge hat, dass die Sichtblende mit den vormontierten Aufnahmekappen unter Ausrichtung der Einstecköffnungen auf die Seitenleisten an einen Schubkasten im Übrigen herangeführt werden muss, um das Einstecken der Seitenleisten in die Aufnahmekappen zu bewirken. Erst dann kann die Sichtblende mit einem Schubkasten im Übrigen verbunden werden.

Eine Montage der Seitenleisten bei vormontierter Sichtblende und vormontierten Aufnahmekappen ist somit nicht möglich.

Ähnliche Konstruktionen sind aus der DE 35 39 294 A1, der FR-A-2 312 215 sowie der US-A-5 466 061 bekannt.

Allerdings ist auch hier eine Montage der Seitenleisten nur in deren Achslängsrichtung möglich, wie beim Stand der Technik nach der DE 92 01 801 U1.

Der vorliegenden Erfindung liegt die Aufgabe zugrunde, ein Rahmengestell der gattungsgemäßen Art so weiter zu entwickeln, dass es konstruktiv einfacher aufgebaut und kostengünstiger herstellbar ist und dass die Verwendungsfähigkeit der Einzelteile verbessert wird.

Diese Aufgabe wird erfindungsgemäß dadurch gelöst, dass jede Halteplatte eine nach oben offene Einstecköffnung zur Einführung und Halterung einer Seitenleiste aufweiset.

Ein ganz wesentlicher Vorteil der Erfindung besteht darin, dass die nach oben offenen Einstecköffnungen der Halteplatten die Möglichkeit ergeben, die Seitenleisten von oben in die Halteplatten einstecken und festlegen zu können.

Diese vereinfachte Montagemöglickeit geht einher mit dem Vorteil, dass die Sichtblende bereits vor dem Einführen der Seitenleisten an einem Schubkasten fest montiert sein kann.

Bei einem erfindungsgemäßen Rahmengestell, bei dem rechtwinklig zu den beiden sich gegenüberliegenden Seitenleisten zwei Frontleisten vorgesehen sind, durch die mit den Seitenleisten ein viereckiger Rahmen gebildet ist, ist in der Weiterbildung der Erfindung vorgesehen, dass auch die Frontleisten mittels der Halteplatten an der Sichtblende oder der Rückwand befestigt sind.

Der Vorteil dieser Konstruktion liegt darin, dass zur Festlegung der Frontleisten an der Sichtblende oder der Rückwand kein zusätzliches Halteelement benötigt wird.

Weitere Merkmale der Erfindung sind Gegenstand weiterer Unteransprüche.

Ausführungsbeispiele der Erfindung sind in den beigefügten Zeichnungen dargestellt und werden im Folgenden näher beschrieben.

Es zeigen:
- Figur 1: eine perspektivische Darstellung eines erfindungsgemäßen Rahmengestells für einen Schubkasten
- Figur 2: eine Perspektivdarstellung eines weiteren Ausführungsbei- spiels der Erfindung
- Figur 3: ein Rahmengestell nach einem weiteren Ausführungsbei- spiel der Erfindung in perspektivischer Darstellung
- Figuren 4 und 5: jeweils eine Einzelheit der Ausführungsbeispiele gemäß der Figuren 1 - 3 in unterschiedlichen Ansichten
- Figuren 6 - 11: die Einzelheit der Figuren 4 und 5 in unterschiedlichen An- sichten
- Figur 12: unterschiedliche Ansichten einer Seitenleiste des Rahmen- gestelles

In den Figuren 1 - 3 sind Ausführungsbeispiele eines Rahmengestells für einen Schubkasten 1 gezeigt, deren Gemeinsamkeit zunächst darin besteht, dass der Schubkasten 1 einen Boden 2, eine Rückwand 4 und eine Sichtblende 5 aufweist und das Rahmengestell mit mindestens zwei senkrecht zum Boden stehenden Eckstücken 6 und zwei parallel und mit Abstand zueinander und rechtwinklig zur Längserstreckung der Eckstücke 6 verlaufenden, an diesen formschlüssig befestigten Seitenleisten 7 ausgestattet ist, wobei jede Seitenleiste 7 als zumindest Teil-Hohlprofil ausgebildet ist und ein Rastfenster 10 aufweist (siehe Figur 12), in das eine eingesteckte Rastnase 11 eines mit dem Eckstück 6 verbundenen Anschlussteiles 9 eingreift und dass das Rahmengestell Halteplatten 25 umfasst, mittels derer die Seitenleisten 7 an der Sichtblende 5 oder der Rückwand 4 befestigbar sind und jede Halteplatte 25 an der Sichtblende 5 bzw. der Rückwand 4 mittels Schrauben, Dübeln oder Klipsen befestigbar ist.

Dabei weist jede Halteplatte 25 eine nach oben offene Einstecköffnung 29 zur Einführung und Halterung einer Seitenleiste 7 auf.

Bei dem Ausführungsbeispiel nach der Erfindung gemäß Figur 2 sind rechtwinklig zu den beiden sich gegenüberliegenden Seitenleisten 7 zwei Frontleisten 8 vorgesehen, durch die mit den Seitenleisten 7 ein rechteckiger Rahmen gebildet ist. Auch diese Frontleisten 8 sind mittels der Halteplatten 25 an der Sichtblende 5 oder der Rückwand 4 befestigt.

Wie insbesondere aus den Figuren 4 und 5 hervorgeht, ist jede Halteplatte 25 mit einer Einstecköffnung 27 zur Einführung und Halterung einer Frontleiste 8 ausgestattet.

Die nach oben offenen Einstecköffnungen 29 der Halteplatten 25 weisen eine Haltenase 30 und gegenüberliegend eine Rastnase 11 auf, die in einem Rastfenster 10 der Seitenleiste 7 einliegt, wenn diese in die Einstecköffnung 29 eingeführt ist.

Die Einstecköffnungen 27 zur seitlichen Arretierung der Frontleiste 8 weisen eine Haltenase 28 sowie gegenüberliegend eine Haltefeder 26 auf, an der die Frontleiste 8 in eingesteckter Stellung anliegt.

## Patentansprüche

1. Rahmengestell für einen einen Boden (2), eine Rückwand (4) und eine Sichtblende (5) aufweisenden Schubkasten (1), mit mindestens zwei senkrecht zum Boden (2) stehenden Eckstücken (6) und zwei parallel und mit Abstand zueinander und rechtwinklig zur Längserstreckung der Eckstücke (6) verlaufenden, an diesen formschlüssig befestigten Seitenleislen (7), wobei jede Seitenleiste (7) als zumindest Teil-Hohlprofil ausgebildet ist und ein Rastfenster (10) aufweist, in das eine eingesteckte Rastnase (11) eines mit dem Eckstück (6) verbundenen Anschlussteiles (9) eingreif, dass das Rahmengestell Halteplatten (25) umfasst, mittels derer die Seitenleisten (7) an der Sichtblend (5) oder der Rückwand (4) befestigbar sind und jede Halteplatte (25) an der Sichtblende (5) bzw. der Rückwand (4) mittels Schrauben, Dübeln oder Klipsen befestigbar ist, **dadurch gekennzeichnet, dass** jede Halteplatte (25) eine nach oben offene Einstecköffnung (29) zur Einführung und Halterung einer Seitenleiste (7) aufweist.

2. Rahmengestell nach Anspruch 1, bei dem rechtwinklig zu den beiden sich gegenüberliegenden Seitenleisten (7) zwei Frontleisten (8) vorgesehen sind, durch die mit den Seitenleisten (7) ein rechteckiger Rahmen gebildet ist, **dadurch gekennzeichnet, dass** auch die Frontleisten (8) mittels der Halteplatten (25) an der Sichtblende (5) oder der Rückwand (4) befestigt sind.

3. Rahmengestell nach Anspruch 2, **dadurch gekennzeichnet, dass** jede Halteplatte (25) eine Einstecköffnung (27) zur Einführung und Halterung einer Frontleiste (8) aufweist.

4. Rahmengestell nach Anspruch 1, **dadurch gekennzeichnet, dass** die Einstecköffnung (29) eine Haltenase (30) und gegenüberliegend eine Rastnase (11) aufweist, die in einem Rastfenster (10) der Seitenleiste (7) einliegt.

5. Rahmengestell nach Anspruch 3, **dadurch gekennzeichnet, dass** die Einstecköffnung (27) zur seitlichen Arretierung der Frontleiste (8) eine Haltenase (28) sowie gegenüberliegend eine Haltefeder (26) aufweist, an der die Frontleiste (8) in eingesteckter Stellung anliegt.

## Claims

1. Framework which is intended for a drawer (1) with a base (2), a rear wall (4) and a cover panel (5) and has at least two corner pieces (6), located perpendicularly to the base (2), and two side bars (7), which are spaced apart parallel to one another, run at right angles to the longitudinal extent of the corner pieces (6) and are fastened in a form-fitting manner thereon, wherein each side bar (7) is designed as an at least partially hollow profile and has a latching window (10) in which engages a plugged-in latching nose (11) of a connector (9) which is connected to the corner piece (6), and wherein the framework comprises retaining plates (25) by means of which the side bars (7) can be fastened on the cover panel (5) or the rear wall (4), and each retaining plate (25) can be fastened on the cover panel (5) or the rear wall (4) by means of screws, pegs or clips, **characterized in that** each retaining plate (25) has a plug-in opening (29) which is open in the upward direction and into which a side bar (7) can be introduced in order to be secured therein.

2. Framework according to Claim 1, having, at right angles to the two mutually opposite side bars (7), two front bars (8) which, together with the side bars (7), form a rectangular frame, **characterized in that** the front bars (8) are also fastened on the cover panel (5) or the rear wall (4) by means of the retaining plates (25).

3. Framework according to Claim 2, **characterized in that** each retaining plate (25) has a plug-in opening (27) into which a front bar (8) can be introduced in order to be secured therein.

4. Framework according to Claim 1, **characterized in that** the plug-in opening (29) has a retaining nose (30) and, opposite this, a latching nose (11), which is accommodated in a latching window (10) of the side bar (7).

5. Framework according to Claim 3, **characterized in that** the plug-in opening (27), for the purpose of arresting the front bar (8) laterally, has a retaining nose (28) and, opposite this, a retaining spring (26), against which the front bar (8) butts in the plugged-in position.

## Revendications

1. Bâti de suspension pour un tiroir (1) présentant un fond (2), une paroi arrière (4) et un cache (5) avec au moins deux pièces angulaires (6) perpendiculaires au fond (2) et deux baguettes latérales (7) s'étendant parallèlement et à distance l'une de l'autre et perpendiculairement au développement longitudinal des pièces angulaires (6), fixées par complémentarité de forme sur celles-ci, chaque baguette latérale (7) étant réalisée au moins comme un profilé creux partiel et présentant une fenêtre d'encliquetage (10), dans laquelle s'engage un nez d'encliquetage (11) enfiché d'une partie de raccordement (9) reliée à la pièce angulaire (6), le bâti de suspension comportant des plaques de retenue (25), au moyen desquelles les baguettes latérales (7) peuvent être fixées sur le cache (5) ou la paroi arrière (4) et chaque plaque de retenue (25) peut être fixée sur le cache (5) ou la paroi arrière (4) à l'aide de vis, de chevilles ou de clips, **caractérisé en ce que** chaque plaque de retenue (25) présente une ouverture d'enfichage (29) ouverte vers le haut pour l'introduction et la fixation d'une baguette latérale (7).

2. Bâti de suspension selon la revendication 1, pour lequel deux baguettes avant (8) sont prévues perpendiculairement aux deux baguettes latérales (7) opposées, lesquelles formant un cadre rectangulaire avec les baguettes latérales (7), **caractérisé en ce que** les baguettes avant (8) sont aussi fixées à l'aide des plaques de retenue (25) sur le cache (5) ou la paroi arrière (4).

3. Bâti de suspension selon la revendication 2, **caractérisé en ce que** chaque plaque de retenue (25) présente une ouverture d'enfichage (27) pour l'introduction et la fixation d'une baguette avant (8).

4. Bâti de suspension selon la revendication 1, **caractérisé en ce que** l'ouverture d'enfichage (29) présente un nez de retenue (30) et à l'opposé, un nez d'encliquetage (11) qui est introduit dans une fenêtre d'encliquetage (10) de la baguette latérale (7).

5. Bâti de suspension selon la revendication 3, **caractérisé en ce que** l'ouverture d'enfichage (27) pour l'arrêt latéral de la baguette avant (8) présente un nez de retenue (28) ainsi qu'à l'opposé, un ressort de retenue (26) sur lequel repose la baguette avant (8) en position enfichée.
